# EUROPÄISCHE PATENTSCHRIFT

(11) **EP 0 296 186 B1**
(45) Veröffentlichungstag und Bekanntmachung des Hinweises auf die Patenterteilung: **18.07.1990**
(21) Anmeldenummer: 87907933.3
(22) Anmeldetag: 08.12.1987
(51) Int. Cl.: A43B 7/22

(54) **ELASTISCHE FUSSUNTERLAGE ZUM EINLEGEN ODER ZUM EINBAU IN SCHUHE**
ELASTIC FOOT SUPPORT TO BE INSERTED OR INCORPORATED INTO A SHOE
SUPPORT ELASTIQUE POUR LE PIED, S'INSERANT OU S'INTEGRANT DANS LA CHAUSSURE

(30) Priorität: 02.01.1987 DE 3700044
(43) Veröffentlichungstag der Anmeldung: 28.12.1988
(73) Patentinhaber: BRENNER, Edeltraud, 89257 Illertissen (DE)
(72) Erfinder: BRENNER, Edeltraud, 89257 Illertissen (DE)
(74) Vertreter: Dziewior, Kurt, Dr.-Ing.
(86) Internationale Anmeldenummer: DE8700579
(87) Internationale Veröffentlichungsnummer: WO8804898

(56) Entgegenhaltungen:
- DE-C- 672 252
- DE-C- 896 921

## Beschreibung

Die Erfindung betrifft eine elastische Fußunterlage zum Einlegen oder zum Einbau in Schuhe in Form einer aus gewölbtem federndem Flachmaterial, vorzugsweise Stahlblech, bestehenden Stützplate, welche im vorderen Bereich einen elastisch-flexiblen Stützkörper trägt, mit dem sie sich auf der Schuhsohle abstützt.

Solche elastische Fußunterlagen haben den Zweck, einen Teil des Fußknochengerüstes, wie den Mittelfuß und/oder den Vorfuß federnd abzustützen, um auf diese Weise eine Entlastung zu erreichen, Veränderungen des Knochengerüstes zu verhindern und damit das Gehen insgesamt angenehmer zu machen. Der erstrebte Zweck wird aber mit solchen Fußunterlagen nur dann erreicht, wenn sie, und zwar insbes. der zur Verwendung kommende Stützkörper, dem Schuh jeweils angepaßt werden. Das hat zur Voraussetzung, daß der Stützkörper - der auch Pelotte genannt wird - auch von einem Laien leicht an der Stützplatte angebracht bzw. in dieser ausgetauscht werden kann.

Mit einer Fußunterlage nach dem deutschen Gebrauchsmuster G 85 17 462.9 ist dies möglich. Bei der aus dieser Veröffentlichung bekannten Einlegesohle ist der Stützkörper mit ringförmigen Halterungen auswechselbar auf mindestens zwei mit einem Kugelkopf versehenen Stiften aufgesteckt bzw. befestigt, wobei die beiden auf der Unterseite der Stützplatte vorstehenden Stifte mit dieser punktverschweißt sind.

Bei der Erfindung wird von dieser bekannten Fußunterlage in Form einer aus gewölbtem, federndem Flachmaterial bestehenden Stützplatte ausgegangen, welche in ihrem vorderen Bereich mit einem elastisch-flexiblen Stützkörper mit mindestens zwei wulstförmigen Ansätzen auf seiner Unterseite versehen ist. Der Erfindung liegt die zusätzliche Aufgabe zugrunde, Stützplatte und darauf befestigten Stützkörper so auszubilden, daß dadurch eine Massagewirkung von dieser Fußunterlage auf den Fuß des Trägers ausgeübt wird.

Zu diesem Zweck weist die Stützplatte gemäß der Erfindung in ihrem vorderen Bereich eine etwa symmetrisch zu ihrer Längsachse verlaufende Aussparung oder einen entsprechenden Einschnitt auf und ferner ist der Stützkörper an der Stützplatte in solcher Weise befestigt, daß Teile von ihm während der Belastung der Stützplatte durch den Fuß des Trägers durch die Aussparung oder den Einschnitt hindurchtreten und damit eine Massagewirkung auf den Fuß ausüben.

Durch die rhythmische Schrittbewegung bzw. die wechselseitige Belastung der Stützplatte kommt eine Hubbewegung dieser Stützplatte zustande, welche ihrerseits einen Druck auf die flexiblen Backen bzw. die wulstförmigen Ansätze des Stützkörpers ausüben. Durch den Einschnitt oder die Aussparung der Stützplatte hindurch wird Kissenmasse nach oben verdrängt und damit eine Massage des Vorfußes bewirkt.

Der Stützkörper wird zweckmäßig als eine auf den vorderen Bereich der Stützplatte aufsteckbare flache Tasche ausgebildet, was darüber hinaus den Vorteil aufweist, daß seine leichte Auswechslung auch durch den Laien möglich ist, so daß jeweils der Stützkörper mit den optimalen Maßen auf die Stützplatte aufgesteckt werden kann.

Gegenüber der Anordnung nach dem Gebrauchsmuster G 85 17 462.9 ergibt sich der weitere Vorteil, daß die erfindungsgemäße Anordnung wesentlich einfacher ist, weil auf der Stützplatte keinerlei Befestigungsmittel angebracht werden müssen.

Eine aus Stützplatte und Pelotte bestehende orthopädische Fußstütze, deren Stützplatte mit einem gabelförmigen Einschnitt im vorderen Bereich versehen ist, ist aus DE-PS 896 921 bekannt. Bei dieser Anordnung ist jedoch die Pelotte mit Nieten an der Stutzplatte befestigt, sie bildet mit ihr eine mechanische Einheit. Eine Massagewirkung ist mit dieser Fußstütze nicht erreichbar und auch nicht beabsichtigt.

Desgleichen ist die mit der Erfindung erstrebte Wirkung auch nicht durch eine Schuheinlage gemäß der schweiz. Patentschrift 123 413 erreichbar, da das auf das Vorderteil der Stützplatte aufgesetzte taschenförmige Schutzstück lediglich dem Kantenschutz dient. Eine Wechselwirkung zwischen der Stützplatte und diesem Schutzstück tritt bei der bekannten Anordnung nicht auf.

In einer optimalen Ausführungsform der Erfindung weist der Einschnitt der Stützplatte etwa die Form eines gleichschenkeligen Dreiecks auf, wobei die aufeinander zulaufenden Schenkelenden eine annähernd kreisförmige Abrundung bilden. Zwecks besseren Halts kann der Einschnitt der Stützplatte rastenförmige Erweiterungen aufweisen, welche mit Vorsprüngen in der Aufstecktasche des Stützkörpers korrespondieren.

Es ist ferner zu empfehlen, die Tasche des Stützkörpers in Sohlenlängsrichtung zwecks Bildung von getrennten Aufnahmen für die beiden Schenkel des Einschnitts zu unterteilen. Diese Anordnung weist den weiteren Vorteil auf, daß eine seitliche Verschiebung oder Kippung des Stützkörpers nicht möglich ist; er behält vielmehr seine vorgeschriebene Lage für immer bei.

Sofern die Stützplatte in ihrem vorderen Bereich lediglich eine Aussparung aufweist, kann der Stützkörper hinsichtlich seiner Befestigung in der Stützplatte nach Art eines durch die Aussparung hindurchgreifenden Doppelknopfes ausgebildet sein. Zu seiner Befestigung an der Stützplatte wird dann lediglich ein ebenfalls aus elastischem Material bestehender Lappen oder ein Ringflansch durch die Aussparung von unten hindurchgezogen. Der Stützkörper ist damit in elastischer Weise mit der Stützplatte verbunden und Teile dieses Stützkörpers drücken sich bei Belastung durch die Aussparung hindurch und wirken auf den Fuß des Trägers massierend ein.

Die Stützplatte selbst wird zweckmäßig aus Stahlblech mit einer Stärke zwischen 0,7 und 1,8 mm, vorzugsweise von 0,8 bis 0,9 mm Stärke hergestellt. Sie kann jedoch auch aus einem anderen elastischen Flachmaterial, beispielsweise aus Plexiglas bestehen.

Der Stützkörper selbst wird vorzugsweise als geschäumter Profilkörper hergestellt, dessen mit dem Fuß in Berührung kommende Oberfläche gleitfähig ausgebildet sein kann. Diese Gleitfähigkeit kann beispielsweise dadurch hergestellt werden, daß die Oberfläche mit einem geeigneten Überzug, z.B. aus Teflon versehen wird.

Um den Stützkörper widerstandsfähiger gegen eine Abnutzung zu machen, empfiehlt es sich, ihn im Bereich der Aussparung oder des Einschnittes der Stützplatte zu verstärken.

Ausführungsbeispiele der Erfindung sind in den Zeichnungen dargestellt. Es zeigen:
Fig. 1 eine Ausführungsform der elastischen Fußunterlage in Aufsicht,
Fig. 2 die gleiche Fußunterlage von unten gesehen,
Fig. 3 die Fußunterlage gemäß den Fig. 1 und 2 in Seitenansicht,
Fig. 4 eine weitere Ausführungsform einer elastischen Fußunterlage in Aufsicht.

Die Stützplatte der dargestellten elastischen Fußunterlage ist mit 1, der Stützkörper (Pelotte) mit 2 bezeichnet.

Wie sich aus der Darstellung nach Fig. 3 ergibt, ist die aus einem federnden Stahlblech hergestellte Stützplatte 1 sowohl in ihrer Längs- als auch in ihrer Querrichtung gewölbt. Dies ist in Fig. 3 durch die Teile 6, 7 und 8 angedeutet. In der Ausführung nach Fig. 1 bis 3 ist die Stützplatte 1 im vorderen Bereich mit einem Einschnitt 3 versehen, der annähernd die Form eines gleichschenkligen Dreiecks aufweist, wobei die aufeinander zulaufenden Schenkelenden 10, 11 eine kreisförmige Abrundung bilden. Der Stützkörper 2 ist taschenförmig ausgebildet; er wird auf den vorderen Bereich der Stützplatte 1 aufgeschoben und rastet mit in der Zeichnung nicht dargestellten Nasen in die Erweiterungen 14 und 15 der Schenkel 11 und 10 ein. Die Tasche ist durch eine Trenn-Naht 13 zweigeteilt, was einen besseren Sitz auf den Schenkeln 10 und 11 der Stützplatte 1 bewirkt. Der horizontale Schlitz 9 weist eine solche Breite auf, daß eine echte Klemmwirkung des Stützkörpers 2 auf der Stützplatte 1 zustande kommt.

Die gewünschte Massagewirkung der elastischen Fußunterlage kommt dadurch zustande, daß beim Gehvorgang und damit beim Durchdrücken der Stützplatte 1 die an der Unterseite des Stützkörpers 2 vorhandenen elastischen Kissen 4 und 5 in den Einschnitt 3 der Stützplatte 1 eingepreßt werden und damit einen Druck auf den Vorfuß ausüben. Dieser Druck verändert sich laufend während der Bewegungsvorgänge, womit die Massagewirkung erklärt ist.

Eine Verbesserung dieser Wirkung kann gegebenenfalls durch eine kreisförmige Erweiterung 12 des Einschnittes 3 erzielt werden, die jedoch lediglich in Fig. 2 gezeichnet ist.

In Fig. 4 ist eine andere Ausführungsform der Erfindung dargestellt, in der die Stützplatte 1 lediglich eine in sich geschlossene Aussparung 16 aufweist. Der Stützkörper 2 unterscheidet sich von der Ausführung nach Fig. 1 bis 3 lediglich in der Art seiner Befestigung in der Stützplatte 1. Sie erfolgt nach dem prinzip eines Doppelknopfes, dessen Teil 17 durch die Aussparung 16 selbstklemmend durchgesteckt ist.

Die Stützplatte 1 besteht bei den dargestellten Ausführungsbeispielen aus einem Stahlblech mit einer Stärke von 0,8 mm. Der Stützkörper 2 ist als vorzugsweise geschäumter Profilkörper ausgebildet. Sofern die Fußunterlage fest in einen Schuh eingebaut wird, kann die aus Stahlblech oder Plexiglas gefertigte Stützplatte durchbrochen ausgebildet sein.

Anhand der Fig. 1 wurde erläutert, daß die Tasche des Stützkörpers 2 durch die eingezeichneten Nähte 13 zweigeteilt ist, sodaß zwei seitliche Taschenabschnitte entstehen, welche die Schenkel 10 und 11 der Stützplatte aufnehmen. Damit Stützkörper verschiedener Größe auch auf Stützplatten verschiedener Breite aufsteckbar sind, empfiehlt es sich, die Taschenabschnitte des Stützkörpers 2 so auszubilden, daß der Stützkörper selbst seitlich hinreichend große Öffnungen aufweist.

## Patentansprüche

1. Elastische Fußunterlage zum Einlegen oder zum Einbau in Schuhe in Form einer aus gewölbtem, federndem Flachmaterial bestehenden Stützplatte, welche im vorderen Bereich einen auswechselbaren elastisch-flexiblen Stützkörper trägt, mit dem sie sich auf die Schuhsohle abstützt, dadurch gekennzeichnet, daß die Stützplatte (1) im vorderen Bereich eine etwa symmetrisch zu ihrer Längsachse verlaufende Aussparung (16) oder einen gabelförmigen Einschnitt (3) etwa in Form eines gleichschenkligen Dreiecks aufweist, daß der vorzugsweise taschenförmig ausgebildete Stützkörper (2) von vorn auf die Stützplatte (1) mit Klemmwirkung aufgesteckt wird und daß an der Unterseite des Stützkörpers (2) mindestens zwei Kissen (4, 5) ausgebildet sind, die bei Belastung der Stützplatte (1) durch die Aussparung (16) oder den Einschnitt (3) nach oben verdrängt werden.

2. Fußunterlage, deren Stützplatte in ihrem vorderen Bereich einen gabelförmigen Einschnitt aufweist, nach Anspruch 1, dadurch gekennzeichnet, daß der taschenförmig ausgebildete Stützkörper (2) zwecks Bildung von getrennten Aufnahmen für die beiden Gabelteile (10, 11) der Stützplatte (1) in Sohlenlängsrichtung unterteilt ist (13).

3. Fußunterlage nach Anspruch 2, dadurch gekennzeichnet, daß die aufeinander zulaufenden Schenkelenden des Einschnitts (3) in eine annähernd kreisförmige Erweiterung (12) einmünden.

4. Fußunterlage nach Anspruch 2 und 3, dadurch gekennzeichnet, daß der Einschnitt (3) der Stützplatte (1) rastenförmige Erweiterungen (14, 15) aufweist, welche mit Vorsprüngen oder Nasen in den Aufstecktaschen des Stützkörpers (2) korrespondieren.

5. Fußunterlage, deren Stützplatte in ihrem vorderen Bereich eine Aussparung aufweist, nach Anspruch 1, dadurch gekennzeichnet, daß der Stützkörper (2) hinsichtlich seiner Befestigung in der Stützplatte (1) nach Art eines durch die Aussparung hindurchgreifenden Doppelknopfes ausgebildet ist. (Fig. 4).

6. Fußunterlage nach Anspruch 1 bis 5, dadurch gekennzeichnet, daß der Stützkörper (2) als vorzugsweise geschäumter Profilkörper ausgebildet ist, dessen mit dem Fuß in Berührung kommende Oberfläche gleitfähig ausgebildet ist.

7. Fußunterlage nach Anspruch 1 bis 6, dadurch gekennzeichnet, daß der Stützkörper (2) im Bereich der Aussparung (16) oder des Einschnitts (3) der Stützplatte (1) verstärkt ist.

8. Fußunterlage nach Anspruch 1 bis 7, dadurch gekennzeichnet, daß die Stützplatte (1) aus einem Stahlblech mit einer Stärke zwischen 0,7 mm und 1,8 mm, vorzugsweise von 0,8 bis 0,9 mm besteht.

## Revendications

1. Support élastique pour le pied destiné à être inséré ou intégré dans des chaussures, sous la forme d'une plaque de support cintrée, réalisée en un matériau élastique plat, qui porte, dans sa partie avant, un corps de support élastique-flexible remplaçable, au moyen duquel la plaque de support est en appui sur la semelle de la chaussure, caractérisé en ce que la plaque de support (1) possède, dans sa partie avant, un évidement (16) approximativement symétrique par rapport à son axe longitudinal ou une découpe (3) en forme de fourche ressemblant approximativement à un triangle isocèle, que le corps de support (2) réalisé de préférence sous la forme d'une poche, est emmanché par l'avant sur la plaque de support (1) avec une action de serrage et qu'au niveau de la face inférieure du corps de support (2) sont formés au moins deux coussins (4, 5), qui, lorsqu'une charge est appliquée à la plaque de support (1), sont refoulés vers le haut dans l'évidement (16) ou dans la découpe (3).

2. Support pour le pied, dont la plaque de support comporte, dans sa partie avant, une découpe en forme de fourche selon la revendication 1, caractérisé en ce que le corps de support (2) réalisé sous la forme d'une poche est subdivisé (13) dans la direction longitudinale de la semelle, de manière à former deux logements séparés pour les deux éléments de fourche (10, 11) de la plaque de support (1).

3. Support pour le pied selon la revendication 2, caractérisé en ce que les extrémités, qui convergent l'une vers l'autre, des côtés égaux de la découpe (3) rejoignent une partie élargie (12) de forme approximativement circulaire.

4. Support pour le pied selon les revendications 2 et 3, caractérisé en ce que la découpe (3) de la plaque de support (1) comporte des parties élargies (14, 15) formant des crans, qui correspondent à des parties saillantes ou à des becs présents dans les poches d'emmanchement du corps de support (2).

5. Support pour le pied, dont la plaque de support possède, dans sa partie avant, un évidement, selon la revendication 1, caractérisé en ce que le corps de support (2) est agencé, en rapport avec sa fixation dans la plaque de support (1 à à la manière d'un bouton double qui traverse l'évidement. (Figure 4)

6. Support pour le pied selon l'une quelconque des revendications 1 à 5, caractérisé en ce que le corps de support (2) est réalisé sous la forme d'un corps profilé de préférence à l'état de mousse, dont la surface, qui vient en contact avec le pied, est agencée de manière à être glissante.

7. Support pour le pied selon l'une quelconque des revendications 1 à 6, caractérisé en ce que le corps de support (2) est épaissi dans la zone de l'évidement (16) ou de la découpe (3) de la plaque de support (1).

8. Support pour le pied selon l'une quelconque des revendications 1 à 7, caractérisé en ce que la plaque de support (1) est réalisée en une tôle d'acier possédant une épaisseur comprise entre 0,7 mm et 1,8 mm et de préférence entre 0,8 et 0,9 mm.

## Claims

1. Resilient foot support for insertion or incorporation into shoes, having the form of a support plate composed of a curved, resilient flat material, whose front region carries a replaceable resilient, flexible support body, with which the foot support bears on the shoe sole, characterised in that the support plate (1) has in the front region a recess (16) which extends approximately symmetrically to its longitudinal axis or a fork-shaped notch (3) approximately in the form of an isosceles triangle, in that the support body (2), which is preferably pocket-shaped, is placed on the support plate (1) from the front with a clamping effect, and in that at least two cushions (4, 5) are formed on the underside of the support body (2) and are pushed upwards through the recess (16) or notch (3) when the support plate (1) is stressed.

2. Foot support, whose support plate has a fork-shaped notch in its front region, according to claim 1, characterised in that the pocket-shaped support body (2) is divided (13) in the longitudinal direction of the sole in order to form separate seats for the two parts of the fork (10, 11) of the support plate (1

3. Foot support according to claim 2, characterised in that the converging ends of the sides of the notch (3) open into an approximately circular widening (12).

4. Foot support according to claim 2 and 3, characterised in that the notch (3) of the support plate (1) has catch-like widenings (14, 15) which correspond with projections or lugs in the slip-on pockets of the support body (2).

5. Foot support, whose support plate has a recess in its front region, according to claim 1, characterised in that the support body (2) is formed, for fixing in the support plate (1), in the manner of a double button which engages through the recess. (Fig. 4)

6. Foot support according to claim 1 to 5, characterised in that the support body (2) is formed as a preferably foamed profile body, whose surface which comes into contact with the foot is slidable.

7. Foot support according to claim 1 to 6, characterised in that the support body (2) is reinforced in the region of the recess (16) or the notch (3) of the support plate (1).

8. Foot support according to claim 1 to 7, characterised in that the support plate (1) consists of a steel plate with a thickness of between 0.7 mm and 1.8 mm, preferably 0.8 to 0.9 mm.
